# EUROPÄISCHE PATENTSCHRIFT

(11) **EP 4 511 139 B1**
(45) Veröffentlichungstag und Bekanntmachung des Hinweises auf die Patenterteilung: **17.12.2025**
(21) Anmeldenummer: 23709195.4
(22) Anmeldetag: 03.03.2023
(51) Int. Cl.: A62C 35/10, A62C 37/11, A62C 99/00

(54) **VORRICHTUNG ZUR BRANDBEKÄMPFUNG**
DEVICE FOR FIGHTING FIRES
DISPOSITIF DE LUTTE CONTRE LES INCENDIES

(30) Priorität: 03.03.2022 DE 102022000754
(43) Veröffentlichungstag der Anmeldung: 26.02.2025
(73) Patentinhaber: Plaas-Link, Andreas, 57392 Schmallenberg (DE)
(72) Erfinder: Plaas-Link, Andreas, 57392 Schmallenberg (DE)
(74) Vertreter: Janke Scholl Patentanwälte PartG mbB
(86) Internationale Anmeldenummer: PCT/EP2023/055479
(87) Internationale Veröffentlichungsnummer: WO 2023/166196

(56) Entgegenhaltungen:
- WO-A1-2015/045195
- CN-A- 112 103 444
- CN-U- 210 674 058
- DE-A1- 2 824 370
- GB-A- 2 149 658
- JP-U- 3 170 412
- US-A- 4 232 742

## Beschreibung

Die Erfindung betrifft eine Vorrichtung zur Brandbekämpfung, die wenigstens einen mit einem Löschgas befüllten oder befüllbaren Druckbehälter umfasst. Die Erfindung betrifft auch ein Möbelstück, Elektronikbauteil, Kraftfahrzeug und/oder eine Brandschutzkleidung mit einer solchen Vorrichtung.

Es gibt verschiedene Arten der Brandbekämpfung, bei denen auf unterschiedliche Weise darauf hingewirkt wird, die zum Starten und zur Aufrechterhaltung eines Brandes erforderlichen Bedingungen zu beseitigen. Für einen Brand müssen brennbare Stoffe und Sauerstoff in einem geeigneten Mengenverhältnis zueinander vorliegen. Ferner muss eine hinreichende Zündenergie bereitstehen.

Zur Verringerung der Zündenergie können brennende Stoffe abgekühlt werden. Zum Abkühlen kommt als Löschmittel ganz überwiegend Wasser zum Einsatz, gegebenenfalls mit Zusatzstoffen, etwa Detergenzien oder Gelbildnern. Allerdings eignet sich Wasser nicht für zum Löschen von Bränden aller Brandklassen und auch nicht für alle brennbaren Stoffe. Durch die Verwendung von Wasser als Löschmittel kann es zudem zu elektrischen Kurzschlüssen und Folgeschäden kommen. Ein anderer Nachteil liegt in der Beschädigung von Objekten im Umfeld eines Brandes durch das als Löschmittel verwendete Wasser selbst oder durch im Löschwasser transportierte Materialien.

Alternativ können als Löschmittel Pulver, Sand, Granulat oder ähnliches zum Einsatz kommen, um brennbare Stoffe zu bedecken und so die Sauerstoffzufuhr zu unterbinden. Der Einsatz solcher Löschmittel geht allerdings mit erheblichen Verunreinigungen und gegebenenfalls mit einer Beschädigung der Umgebung des Brandes einher.

Das Löschen von Bränden mithilfe nicht brennbarer Gase, welche den Sauerstoff aus dem Bereich der brennbaren Stoffe teilweise oder vollständig verdrängen, stellt eine besonders schonende Methode dar. Unter Standardbedingungen (25 °C, 1000 hPa) enthält die Umgebungsluft ca. 21 Vol.-% Sauerstoff. Viele Brände erlöschen bei einer Reduktion der Sauerstoffkonzentration im Bereich der brennbaren Stoffe auf nicht mehr als 15 Vol.-%. Gemäß der Richtlinie VDS 3527 wird als Grenzwert für die Bestimmung der Entzündungsgrenze im IT/EDV-Bereich 15,9 Vol.-% Restsauerstoff angenommen. Eine Herausforderung beim Löschen von Bränden mittels nicht brennbarer Gase liegt in der zügigen Bereitstellung einer hinreichenden Menge der als Löschmittel verwendeten Gase am Ort des Brandherdes. Ferner besteht bei der Verwendung Sauerstoff verdrängender Gase als Löschmittel das Risiko einer Gefährdung von Menschen im Löschbereich durch Sauerstoffmangel.

US 2017/0113081 A1 betrifft eine Vorrichtung zum Schutz vor Bränden für kleine elektronische Geräte mit Gehäusen. In dem Gehäuse ist eine Kapsel vorgesehen, die mit einem Löschmittel gefüllt ist. Das Löschmittel umfasst eine Flüssigkeit mit niedrigem einem Siedepunkt, die nach Umwandlung in eine Gasphase ein vielfach größeres Volumen einnimmt als zuvor, um die Kapsel bei Überhitzung platzen zu lassen und den Sauerstoff aus dem Gehäuse zu verdrängen. Als Flüssigkeit soll beispielsweise Halon, fluoriertes Keton oder perfluoriertes Ethylisopropylketon zum Einsatz kommen. DE 28 24 370 A1 beschreibt einen Flammenschutz für elektrische Anlagen oder andere Geräte. Bei dem Flammschutz sind Kapseln aus einem Werkstoff gebildet sind, der bei Erwärmung oder durch einen Brand schmilzt, sodass die Kapseln platzen und eine darin enthaltenes Halon-basiertes Löschmittel freisetzen. Die beschriebenen Löschmittel sind hochgradig toxisch und stellen eine Gefährdung für Mensch und Umwelt dar. Die Menge des Löschmittels ist außerdem gering und entfaltet seine Löschwirkung nur innerhalb eines kleinen geschlossenen Bereichs.

KR 10 2021 050 399 A beschreibt einen Feuerlöscher, der als Löschmittel ein unter Treibgas-Druck stehendes Pulver oder Gas oder eine unter Druck stehende Flüssigkeit enthält. Als Löschgase werden Heptafluorpropan oder Hexafluorpropan vorgeschlagen, die bei der Zersetzung an Luft, etwa bei Bränden, als Reaktionsprodukt giftigen, ätzenden und krebserregenden Fluorwasserstoff bilden. Als Treibgas kann Stickstoff oder Umgebungsluft zum Einsatz kommen, das in gerade ausreichender Menge vorhanden sein soll, um ein kleines Gehäuse mit dem Löschmittel zu berieseln. Der Feuerlöscher ist durch einen Schmelzkörper verschlossen, der unter Hitzeeinwirkung eines Brandes aufschmilzt.

Weitere Feuerlöschanordnungen mit einer Vielzahl an mit Löschgas befüllten Druckbehältern werden in der CN 210 674 058 U und der WO 2015/045195 A1 offenbart.

Eine Aufgabe der Erfindung besteht darin, die Nachteile des Stands der Technik zu überwinden und insbesondere eine Vorrichtung zur Brandbekämpfung bereitzustellen, die eine rasche, zuverlässige und großräumige Brandlöschung mittels Sauerstoffs verdrängender Substanzen auf einfache und kostengünstige Weise erlaubt und vorzugsweise gesundheitlich unbedenklich und/oder ohne Gefährdung der Umgebung einsetzbar ist.

Diese Aufgabe wird gelöst durch den Gegenstand des unabhängigen Anspruchs 1. Demnach ist eine Vorrichtung zur Brandbekämpfung (Brandbekämpfungsvorrichtung) vorgesehen, die eine Vielzahl an mit Löschgas befüllten oder befüllbaren Druckbehälter umfasst. Vorzugsweise kann die Vorrichtung wenigstens zehn, insbesondere wenigstens 100 oder mehr vorzugweise gleichförmige Druckbehälter umfassen. Vorzugsweise umfasst das Löschgas überwiegend, insbesondere zu wenigstens 80%, vorzugsweise zu wenigstens 90% oder zu wenigstens 95%, feuerhemmende Substanzen oder besteht aus einer oder mehreren feuerhemmenden Substanzen, wie Stickstoff, Kohlenstoffdioxid und/oder Argon.

Die Druckbehälter umfassen ein Innenvolumen, das mit dem Löschgas mit einem Vorratsdruck von wenigstens 1 MPa und nicht mehr als 70 MPa befüllt oder befüllbar ist. Vorzugsweise ist das Innenvolumen mit einem Vorratsdruck von wenigstens 5 MPa, insbesondere wenigstens 10 MPa, bevorzugt wenigstens 20 MPa, befüllt oder befüllbar. Zusätzlich oder alternativ kann vorgesehen sein, dass das Innenvolumen mit einem Vorratsdruck von nicht mehr als 60 MPa, insbesondere nicht mehr als 50 MPa, bevorzugt nicht mehr als 30 MPa, befüllt oder befüllbar ist. Vorzugsweise ist das Löschgas bei dem Vorratsdruck im Druckbehälter teilweise oder vollständig gasförmig. Das Löschgas kann insbesondere frei von einem Treibmittel sein. Es ist von Vorteil, dass das Löschgas nicht erst nach Überschreiten eines Siedepunktes eines bevorrateten Löschmittels gasförmig vorliegt. Dadurch kann das Löschgas in verschiedensten Temperaturbereichen genutzt werden, wobei die Freisetzung von Löschgas im Wesentlichen durch die Materialeigenschaften des Verschlusskörpers und/oder der Materialschwächung bestimmt wird. Die Verwendung von Treibmitteln ist bei der erfindungsgemäßen Brandbekämpfungsvorrichtung nicht erforderlich.

Dabei umfassen die Druckbehälter der erfindungsgemäßen Brandbekämpfungsvorrichtung einen das Innenvolumen begrenzenden Hohlkörper mit einer inneren Querschnittsbreite von nicht mehr als 8 mm, insbesondere nicht mehr als 6,5 mm, vorzugsweise nicht mehr als 5 mm oder nicht mehr als 3 mm. Vorzugsweise hat der Hohlkörper einen abgerundeten, insbesondere kreisförmigen Querschnitt. Insbesondere kann der Hohlkörper ein Rohrkörper oder ein Kugelkörper sein. Die innere Querschnittsbreite kann durch einen Innendurchmesser eines Kreisquerschnitts einer kugelförmigen oder zylinderrohrförmigen Hohlkörpers definiert sein. Bei einer polygonalen, beispielsweise quadratischen oder rechteckigen, Querschnittsform kann eine Diagonale die innere Querschnittsbreite definieren.

Die Druckbehälter der erfindungsgemäßen Brandbekämpfungsvorrichtung umfassen ferner wenigstens eine oder genau eine Löschgasabgabeöffnung zum Abgeben des Löschgases aus dem Innenvolumen mit einer Öffnungsfläche von nicht mehr als 5 mm², insbesondere nicht mehr als 2,5 mm², vorzugsweise nicht mehr als 1 mm², insbesondere nicht mehr als 0,5 mm², vorzugsweise von nicht mehr als 0,2 mm², und einen Verschlusskörper, der die Löschgasabgabeöffnung belegt. Insbesondere beträgt die Öffnungsfläche der Löschgasabgabeöffnung nicht weniger als 0,01 mm, vorzugsweise nicht weniger als 0,02 mm², besonders bevorzugt nicht weniger als 0,05 mm². Es kann zweckmäßig sein, dass die Öffnungsfläche der Löschgasabgabeöffnung nicht weniger als 0,1 mm, vorzugsweise nicht weniger als 0,2 mm² oder nicht weniger als 0,5 mm² beträgt. Der Verschlusskörper umfasst ein Material (Schmelzmaterial) mit einer Schmelztemperatur von nicht weniger als 50 °C und nicht mehr als 300 °C oder besteht daraus. Die Schmelztemperatur des Schmelzmaterials kann insbesondere wenigstens 55 °C, wenigstens 60 °C, wenigstens 70 °C, wenigstens 75°C, wenigstens 80 °C, wenigstens 85°C, wenigstens 90 °C, wenigstens 95°C oder wenigstens 100 °C betragen. Alternativ oder zusätzlich kann die die Schmelztemperatur des Schmelzmaterials nicht mehr als 250 °C, nicht mehr als 200 °C, nicht mehr als 150 °C, nicht mehr als 125 °C, nicht mehr als 110 °C oder nicht mehr als 100 °C betragen. Als Schmelzmaterial eignen sich beispielsweise Kunststoffe, insbesondere solche Kunststoffe, die häufig gemeinsam mit Heißluftpistolen benutzt werden. Vorzugsweise ist der Verschlusskörper zu wenigstens 5 gew.-% oder wenigstens 10 gew.-%, insbesondere wenigstens 30 gew.-%, vorzugsweise wenigstens 50 gew.-%, aus einem solchen schmelzbaren Material gebildet. Es kann besonders bevorzugt sein, dass der Verschlusskörper vollständig aus dem Material mit der besagten Schmelztemperatur gebildet ist. Ein Vorteil der Verwendung eines Verschlusskörpers aus Schmelzmaterial liegt darin, dass das Löschgase dann freigesetzt wird, wenn infolge eines Brandes oder einer Zündquelle Wärme vorliegt. So wird die Freigabe von Löschgas vermieden, solange sie nicht zweckmäßig ist.

Die Verwendung einer Löschgasabgabeöffnung geringer Öffnungsfläche gestattet die Freigabe des Löschgases aus dem Druckbehälter über einen Zeitraum von wenigen Sekunden bis wenigen Minuten, beispielsweise für einen Zeitraum von nicht weniger als 5 Sekunden, insbesondere nicht weniger als 10 Sekunden, vorzugsweise nicht weniger als 30 Sekunden, und/oder nicht mehr als 10 Minuten, insbesondere nicht mehr als 5 Minuten, vorzugsweise nicht mehr als 3 Minuten. Bei manchen Bränden besteht nach dem Löschen die Gefahr eines Wiederaufflammens. Besonders kleine Löschgasabgabeöffnungen eignen sich gut dafür, das Löschgas über längere Zeiträume hinweg an einem Brandherd abzugeben. So kann mithilfe von Löschkapseln ein Wiederaufflammen sicher vermieden werden. Hierbei kann es hilfreich sein, die Löschgase mit einem Farbstoff oder einer ähnlichen Markierung zu versehen, um damit Anwender einfach erkennen können, ob das Ausbringen weiterer Druckbehälter oder Brandbekämpfungsvorrichtungen an bestimmten Stellen erforderlich ist. Es kann bevorzugt sein, dass die wenigstens eine Löschgasabgabeöffnung dazu ausgelegt und eingerichtet ist, beim Entweichen des Löschgases Geräusche, insbesondere Pfeifgeräusche, abzugeben. Solche Geräusche können als Feueralarm wirken. Es kann bevorzugt sein, dass ein oder mehrere Druckbehälter einer Brandbekämpfungsvorrichtung dergestalt verschlossen sind, dass nach Erreichen eines bestimmten Druckes die Freigabe des Löschgases unter Erzeugung eines Knallgeräuschs erfolgt. Eine solche Geräuscherzeugung kann eine Erkennung des räumlichen Verlaufs eines Brandes unterstützen.

Indem ein Hohlkörper mit geringer Querschnittsbreite verwendet wird, ist gewährleistet, dass der Hohlkörper selbst mit einer geringen Wandstärke in seinem Innenvolumen unter hohem Druck (p) stehendes Löschgas speichern kann. Denn bei einem beispielsweise Kugel- oder Zylinder-artigen Hohlkörper ist dessen erforderliche notwendige Wandstärke (w) ungefähr proportional zu dem durch die innere Querschnittsbreite definierten Innenradius (r). Denn die auf den Hohlkörper wirkende Druckkraft (F_{P}) muss kleiner oder gleich der Widerstandskraft (F_{W}) sein, die der Hohlkörper dank seiner Materialeigenschaften (E) und Form näherungsweise deformationsfrei erträgt. ${F}_{P} = p * π * {r}^{2}$ ${F}_{W} = S * E * π * \left({\left(r+w\right)}^{2}-{r}^{2}\right)$

Das bedeutet, dass beispielsweise eine hohle Kugel mit einem Innenradius von 5 mm eine (einschließlich Sicherheitszuschlag S) etwa 50 mal geringere Wandstärke erfordert als eine hohle Kugel mit einem Innenradius von 25 cm. Durch die Verwendung eines Hohlkörpers mit geringer Querschnittsweite genügt also eine sehr viel geringere Wandstärke als bei viel größeren konventionellen Gasflaschen zum Speichern desselben Drucks. Durch die Verwendung einer Vielzahl derartiger kleiner Druckbehälter können selbst große Mengen unter Druck stehenden Löschgases einfach und sicher gehandhabt werden. Anders als bei größeren Druckgasbehältern brauchen bei der erfindungsgemäßen Vorrichtung zum Löschen von Bränden, die einen oder mehrere solcher kleinen Druckbehälter umfasst, keine besonderen Sicherheitsvorschriften berücksichtigt werden. Denn von den einzelnen Druckbehältern geht keine Gefahr aus. Eine Gefährdung durch explosionsartiges Entweichen großer Mengen Löschgas besteht nicht. Dadurch eignet sich die erfindungsgemäße Vorrichtung für zahlreiche Anwendungsgebiete und ist auch ohne besonderen Sicherheitsaufwand beispielsweise durch Laien einfach verwendbar. Dennoch kann durch die hohe Kompression der Löschgase in einem jeweiligen Druckbehälter eine große Menge an Löschgas an brandgefährdeten Stellen bereitgestellt werden, indem viele Druckbehälter eingesetzt werden. Durch die Freisetzung hinreichend großer Mengen sauerstofffreien oder sauerstoffarmen Löschgases kann zusätzlich zu der Löschwirkung auch erreicht werden, dass keine weiteren Brandherde entstehen und sich der Brand nicht ausweiten kann. Falls ein einzelner Druckbehälter unbeabsichtigt, beispielsweise durch eine Beschädigung, geöffnet wird, erhöht dies den Außendrucks in der Umgebung der anderen Druckbehälter, wodurch diese stabilisiert werden. Das Bersten eines Druckbehälters vermindert also die Gefahr, das andere Druckbehälter ebenfalls bersten. Beim Entweichen der Löschgase aus der Vorrichtung zur Brandbekämpfung kann eine Gefährdung oder Beschädigung der Umgebung des Brandherdes sicher ausgeschlossen werden.

Große konventionelle Druckgasbehälter hingegen würden infolge eines Berstens eine massive Druckwelle freisetzen und Schrapnelle verteilen, was große Schäden an der Umgebung zur Folge haben kann. Große Druckgasbehälter wie Druckflaschen unterliegen zahlreichen Auflagen. Sie müssen beispielsweise regelmäßig auf ihre Dichtigkeit und mechanische Unversehrtheit überprüft werden und können daher nicht fest in Strukturen eingebaut werden. Gemäß eines anderen Aspekts der Erfindung ist eine Vorrichtung zur Brandbekämpfung vorgesehen, die eine Vielzahl an mit einem Löschgas befüllten Druckbehälter gemäß einer alternativen Ausgestaltung umfasst. Die alternativ ausgestalteten Druckbehälter umfassen ein Innenvolumen, das mit einem Löschgas mit einem Vorratsdruck von wenigstens 1 MPa und nicht mehr als 70 MPa befüllt ist und einen das Innenvolumen begrenzenden Hohlkörper mit einer inneren Querschnittsbreite von nicht mehr als 5 mm, insbesondere nicht mehr als 3 mm, und einer materialeinheitlich mit dem Hohlkörper gebildeten Öffnungsstruktur, wie eine Materialschwächung des Hohlkörpers.

Es kann bevorzugt sein, dass der wenigstens eine Druckbehälter aus einem Metallmaterial gebildet ist. Das Metallmaterial kann vorzugsweise aus der Gruppe umfassend oder bestehend aus Aluminium und Stahl sowie deren Legierungen ausgewählt sein. Besonders geeignet als Metallmaterial sind Aluminium (Zugfestigkeit: 350 N/mm² Gewicht: 2,7 kg/dm³) oder vergüteter Stahl (Zugfestigkeit: 1200 N/mm² Gewicht 7,84 kg/dm³), insbesondere Stahl (Werkstoffnummer 1.4306). Druckbehälter beispielsweise aus Stahl können unter Maßgabe der oben beschriebenen Querschnittsbreite mit geringen Wandstärken von nicht mehr als 3 mm, insbesondere nicht mehr als 2 mm, vorzugsweise nicht mehr als 1 mm, gebildet werden. Hierbei kann der europäische Standard für den maximalen Innendruck von Rohren aus nicht rostendem Stahl nach DIN und/oder ANSI berücksichtigt sein. Besonders bevorzugt beträgt die Wandstärke nicht mehr als 0,8 mm oder nicht mehr als 0,5 mm. Aus Stahl gebildete, insbesondere hohlkugelförmige, Druckbehälter können ein Leergewicht von nicht mehr als 10 g, insbesondere nicht mehr als 5 g, vorzugsweise nicht mehr als 3 g, pro Stück aufweisen.

Gemäß einer Ausführungsform der Vorrichtung zur Brandbekämpfung ist der Hohlkörper als ein Rohrkörper realisiert. Der Hohlkörper weist eine Zylinderlänge von nicht weniger als 10 mm, insbesondere nicht weniger als 25 mm auf, vorzugsweise von nicht weniger als 50 mm. Zusätzlich kann der Hohlkörper dergestalt sein, dass er eine Zylinderlänge von nicht mehr als 1000 mm, insbesondere nicht mehr als 500 mm, vorzugsweise nicht mehr als 300 mm aufweist. Die Zylinderlänge kann alternativ auf nicht mehr als 150 mm, insbesondere nicht mehr als 100 mm, vorzugsweise nicht mehr als 75 mm oder nicht mehr als 55 mm begrenzt sein. Mit Zylinderlänge kann im Allgemeinen die Längserstreckung des Rohrkörpers von dessen ersten zu dessen gegenüberliegenden zweiten Ende entlang einer Mittelpunktlinie des Rohrkörpers bezeichnet sein. Der Rohrkörper kann entlang seiner Zylinderlänge eine im Wesentlichen gleiche oder konstante Querschnittsform und/oder -fläche aufweisen. Vorzugsweise hat der Rohrkörper die Gestalt eines senkrechten Kreiszylinders. Alternativ kann der Rohrkörper eine andere Zylindergestalt haben, beispielsweise eine spiralförmige Zylindergestalt mit einer Mittelpunktlinie, die gekrümmt um eine Spiralmittellinie verläuft. Im Vergleich zu kugelförmigen Hohlkörpern kann mit rohrförmigen Hohlkörpern eine höhere Packungsdichte erreicht werden, wenn mehrere Druckbehälter in einer Vorrichtung zur Brandbekämpfung zum Einsatz kommen.

Bei anderen Ausführungsform, die mit der vorigen kombinierbar ist, ist die wenigstens eine Löschgasabgabeöffnung quer, vorzugsweise tangential, zu einer Radial- und/oder Axialrichtung des Hohlkörpers, insbesondere des Rohrkörpers ausgerichtet. Die Löschgasabgabeöffnung durchdringt die Wand des Hohlkörpers vorzugsweise schräg. Die Axialrichtung eines Rohrkörpers korrespondiert zu dessen Zylinderlängsrichtung. Durch Ausrichtung der Löschgasabgabeöffnung oder der Löschgasabgabeöffnungen quer zur radial- und/oder Axialrichtung des Hohlkörpers kann verhindert werden, dass der Druckbehälter im Sinne einer linearen Vorwärtsbewegung beschleunigt wird. Stattdessen wird dem Druckbehälter durch die quer ausgerichtete Löschgasabgabeöffnung, sofern er in Bewegung gerät, eine Rotationsbewegung aufgeprägt. Selbst bei größeren Brandbekämpfungsvorrichtungen kann durch eine derartige Ausrichtung der Löschgasabgabeöffnung ein unbeabsichtigtes Wegfliegen verhindert werden. Zusätzlich oder alternativ kann es bevorzugt sein, dass, eine erste Seite eines Hohlkörpers lokal festgelegt, beispielsweise an einem Boden aufgesetzt oder an einer Wand verankert ist, und die zu der ersten Seite gegenüberliegende zweite Seite des Hohlkörpers mit der wenigstens eine Löschgasabgabeöffnung ausgestattet ist. Vorzugsweise ist die Löschgasabgabeöffnung dazu ausgelegt und eingerichtet, dass austretendes Löschgas den Druckbehälter gegen eine Festlegung drängt.

Bei einer optionalen Ausführungsform der Brandbekämpfungsvorrichtung, die mit den übrigen kombinierbar ist, umfasst der wenigstens eine Druckbehälter mehrere Löschgasabgabeöffnungen, um Löschgas aus seinem Innenraum abzugeben, und diese Löschgasabgabeöffnungen sind jeweils mit einem Verschlusskörper belegt. Vorzugsweise sind die mehreren Verschlusskörper desselben Druckbehälters gleichartig. Beispielsweise können einander diametral gegenüberliegende Endbereiche eines Rohrkörpers mit einer jeweiligen Löschgasabgabeöffnung ausgestattet sein.

Gemäß einer Ausführungsform, die mit den übrigen kombinierbar ist, umfasst die Vorrichtung zur Brandbekämpfung, insbesondere der wenigstens eine Druckbehälter, wenigstens eine magnetisierbare, vorzugsweise magnetische oder paramagnetische, Metallkomponente. Sowohl der Transport zum Brandort als auch das Einsammeln verteilter, beispielsweise verbrauchter oder aber unverbrauchter, einzelner Druckbehälter oder der gesamten Brandbekämpfungsvorrichtung kann mithilfe von Magnetismus besonders einfach realisiert sein. Beispielsweise ist es denkbar, eine Auswurfanlage zum Ausbringen von Brandbekämpfungsvorrichtungen, die jeweils einen oder mehrere Druckbehälter umfassen, unter Zuhilfenahme magnetischer oder paramagnetischen Eigenschaften der Brandbekämpfungsvorrichtungen zu verwenden. Alternativ oder zusätzlich können im Anschluss an Löscharbeiten Sammelvorrichtungen mit Magneten, insbesondere deaktivierbaren Elektromagneten, vorgesehen sein, um Brandbekämpfungsvorrichtungen oder einzelne Druckbehälter einzusammeln.

Zusätzlich oder alternativ kann eine Ausführungsform der Brandbekämpfungsvorrichtung ferner wenigstens eine Fixierung umfassen, die eine Schmelz- oder Sublimationstemperatur von nicht weniger als 50 °C und nicht mehr als 300 °C aufweist. Die Schmelz- oder Sublimationstemperatur der Fixierung kann insbesondere wenigstens 55 °C, wenigstens 60 °C, wenigstens 70 °C, wenigstens 75°C, wenigstens 80 °C, wenigstens 85°C, wenigstens 90 °C, wenigstens 95°C oder wenigstens 100 °C betragen. Alternativ oder zusätzlich kann die die Schmelz- oder Sublimationstemperatur der Fixierung nicht mehr als 250 °C, nicht mehr als 200 °C, nicht mehr als 150 °C, nicht mehr als 125 °C, nicht mehr als 110 °C oder nicht mehr als 100 °C betragen. betragen. Es kann bevorzugt sein, dass die Schmelz- oder Sublimationstemperatur der Fixierung auf die Schmelztemperatur des Schmelzmaterials abgestimmt ist. Bevorzugt ist die Schmelz- oder Sublimationstemperatur der Fixierung kleiner oder gleich der Schmelztemperatur des Schmelzmaterials. Bei der Brandbekämpfungsvorrichtung ist außerdem wenigstens eine in der Fixierung gebundene Markierung vorgesehen. Die Markierung umfasst wenigstens einen Geruchsstoff (Odorierung) und/oder wenigstens einen Farbstoff. Die Fixierung mit der wenigstens einen Markierung kann, insbesondere gut sichtbar, an einer Außenseite eines Druckbehälters oder der Brandbekämpfungsvorrichtung angeordnet sein. Die Markierung kann einen Geruchsstoff enthalten, um darauf hinzuweisen, dass ein Brand ausgebrochen ist und eine sauerstoffarme Umgebung droht. Das Lösen der Geruchsstoffe kann bereits vor dem Austritt der Löschgase erfolgen und so eine frühzeitige Warnung darstellen. Die Brandbekämpfungsvorrichtung ist dann auch als Frühwarnsystem geeignet. Eine Farbmarkierung kann beispielsweise vorgesehen sein, um unterschiedlich gefüllte Druckbehälter voneinander unterscheidbar zu gestalten. Beispielsweise kann eine erste Markierung Druckbehälter mit einer geringen Sauerstoffmenge von nicht weniger als 5 Vol.- %, insbesondere nicht weniger als 10 Vol.-%, und/oder weniger als 15 Vol.-% kennzeichnen, und eine zweite Markierung solche Druckbehälter, die sauerstofffrei sind. Zusätzlich kann mithilfe einer Markierung, die einen Farbstoff enthält, einfach ersichtlich sein, ob ein Druckbehälter ungeöffnet und somit voll oder geöffnet und somit entleert ist. Optional können Druckbehälter und/oder Brandbekämpfungsvorrichtungen mit einer Beschriftung versehen sein, die ihr Leergewicht und/oder ihr Füllgewicht angibt.

Bei einer bevorzugten Ausführung der Brandbekämpfungsvorrichtung besteht das Löschgas aus wenigstens einem unter Standardbedingungen gasförmigen und Feuer-inerten Gas oder Gasgemisch. Vorzugsweise das Löschgas ungiftig. Besonders bevorzugt weist das Löschgas keine toxischen, krebserregenden und/oder ätzenden Komponenten und/oder Zersetzungsprodukte auf. Das Löschgas ist vorzugsweise ein Gas oder Gasgemisch, welches Argon, Kohlenstoffdioxid oder Stickstoff umfasst. Das Löschgas kann vorzugsweise ein Gas oder Gasgemisch sein ausgewählt aus der Gruppe umfassend Argon, Kohlenstoffdioxid und Stickstoff. Vorzugsweise umfasst das Löschgas wenigstens 10 Vol.-%, insbesondere wenigstens 30 Vol.- %, vorzugsweise wenigstens 70 Vol.-%, besonders bevorzugt wenigstens 90 Vol.-% oder wenigstens 95 Vol.-%, Stickstoff. Alternativ oder zusätzlich umfasst das Löschgas wenigstens 10 Vol.-%, insbesondere wenigstens 30 Vol.-%, vorzugsweise wenigstens 70 Vol.-%, besonders bevorzugt wenigstens 90 Vol.-% oder wenigstens 95 Vol.-%, Kohlenstoffdioxid. Weiter alternativ oder zusätzlich umfasst das Löschgas wenigstens 10 Vol.-%, insbesondere wenigstens 30 Vol.-%, vorzugsweise wenigstens 70 Vol.-%, besonders bevorzugt wenigstens 90 Vol.-% oder wenigstens 95 Vol.-%, Argon. Ein bevorzugtes Löschgasgemisch sind wenigstens 70 Vol.-%, insbesondere wenigstens 80 Vol.-% oder wenigstens 90 Vol.-% Stickstoff, und wenigstens 1 Vol.-% Kohlenstoffdioxid vorgesehen, wobei insbesondere der Anteil an Kohlenstoffdioxid nicht mehr als 5 Vol.-%, vorzugsweise nicht mehr als 3 Vol.-%. beträgt.

Vorzugsweise ist das Löschgasgemisch bei dem Vorratsdruck im Druckbehälter teilweise oder vollständig gasförmig. Gemäß einer ersten Alternative ist das Löschgas sauerstofffrei. Gemäß einer zweiten Alternative umfasst das Löschgas zwischen 8 Vol.-% und 17 Vol.-%, insbesondere zwischen 9 Vol.-% und 15,9 Vol.-%, vorzugsweise zwischen 10 Vol.-% und 15 Vol.-% Sauerstoff (Gasmix). Vorzugsweise ist der Gasmix bei dem Vorratsdruck im Druckbehälter teilweise oder vollständig gasförmig. Bevorzugt kann das Löschgas aus reinem Stickstoff bestehen. Sowohl Kohlenstoffdioxid als auch Stickstoff sind einfach verfügbar und daher kostengünstig. Kohlenstoffdioxid und Argon sind schwerer als Umgebungsluft und eignen sich daher besonders für eine längerfristige Abgabe an Stellen mit Wiederaufflammgefahr.

Bei einer bevorzugten Ausführung der Brandbekämpfungsvorrichtung umfasst das Löschgas wenigstens 0,01 Vol.-% und nicht mehr als 10 Vol.-% Geruchsstoff (Odorierung). Zusätzlich oder alternativ kann das Löschgas wenigstens 0,01 Vol.-% und nicht mehr als 10 Vol.-% Farbstoff umfassen. Es kann bevorzugt sein, dass der Farbstoff dazu ausgelegt und eingerichtet ist, sich unter Sauerstoffeinwirkung aufzulösen. Mit einem Farbstoff kann die Ausbreitung der sauerstoffarmen Löschgase einfach verfolgt werden. Ein Löschgas mit Farbstoff kann als künstlicher Nebel bezeichnet werden.

Erfindungsgemäß umfasst die Vorrichtung zur Brandbekämpfung eine Vielzahl (mehrere) insbesondere gleichartiger, Druckbehälter. Die Vorrichtung mit mehreren, insbesondere gleichartigen, Druckbehältern umfasst vorzugsweise wenigstens 5, insbesondere wenigstens 10 oder wenigstens 50, vorzugsweise wenigstens 100 oder wenigstens 500, besonders bevorzugt wenigstens 1000, insbesondere gleichartige, Druckbehälter. Vorzugsweise sind die Druckbehälter miteinander verbunden. Die Verbindung der Druckbehälter kann lösbar sein. Die mehreren Druckbehälter sind starr oder fest, miteinander verbunden. Die mehreren starr miteinander verbundenen Druckbehälter können in einem Gestell oder Gehäuse relativ zu einander ortsfest gehalten sein. Die mehreren starr miteinander verbundenen Druckbehälter können koaxial und/oder parallel zu einander angeordnet sein. Die Vielzahl an Druckbehältern sind form-, kraft- oder materialschlüssig miteinander verbunden sein. Beispielsweise können die mehreren Druckbehälter an einander geklebt, geschweißt oder gelötet sein. Erfindungsgemäß sind die Innenvolumina der Vielzahl mit einander verbundenen Druckbehälter voneinander fluidisch separiert. Eine Brandbekämpfungsvorrichtung, die mehrere fest miteinander verbundene Druckbehälter aufweist, kann als Löschblock bezeichnet werden. Bei einem Löschblock kann vorgesehen sein, dass die Löschgasabgabeöffnungen der mehreren Druckbehälter an derselben Seite des Löschblocks angeordnet sind. Vorzugsweise sind die jeweiligen Löschgasabgabeöffnungen der mehreren Druckbehälter des Löschblocks gegenüberliegend zu einer Festlegung des Löschblocks angeordnet. Die Verwendung von Löschblöcken vereinfacht den Transport und die Handhabung der Brandbekämpfungsvorrichtung. Ein Löschblock kann auf einfache Weise bei einem Brandherd oder einer brandgefährdeten Stelle positioniert werden. Zum Beispiel eignen sich Löschblock besonders zum Einsatz in der Nähe elektrischer Anlagen, von Möbelstücken oder baulichen Strukturen. Es kann bevorzugt sein, dass die mehreren fest miteinander verbundene Druckbehälter, vorzugsweise ein Löschblock, aus einem Metallmaterial gebildet ist. Das Metallmaterial kann vorzugsweise aus der Gruppe umfassend oder bestehend aus Aluminium und Stahl sowie deren Legierungen ausgewählt sein. Besonders geeignet sind als Metallmaterial Aluminium (Zugfestigkeit: 350 N/mm² Gewicht: 2,7 kg/dm³) oder vergüteter Stahl Zugfestigkeit: 1200 N/mm² Gewicht 7,84 kg/dm³), insbesondere Stahl (Werkstoffnummer 1.4306).

Je geringer die Querschnittsbreite, beispielsweise der Durchmesser, der einzelnen Hohlkörper, umso weniger Gefahr geht von den Druckbehältern aus. Eine unbeabsichtigte Öffnung eines einzelnen Hohlkörpers setzt nur eine geringe Menge Löschgas frei, selbst wenn die Öffnung plötzlich und/oder eine vollständige Entleerung erfolgt. Mit rohrförmigen Hohlkörpern kann eine besonders hohe Packungsdichte erreicht werden. Die Packungsdichte kann bei wenigstens etwa 50 Vol.-%, insbesondere wenigstens etwa 65 Vol.-%, vorzugsweise wenigstens etwa 80 Vol.-%, des beanspruchten Raumes liegen. Eine Vorrichtung zur Brandbekämpfung kann eine Vielzahl von Druckbehältern aufweisen, die zu einander benachbarten, vorzugsweise rings um einander verteilt angeordnet sind. Innenliegende Druckbehälter können durch rings rundherum angeordnete weiter außen liegende Druckbehälter umringt sein. Die Wandstärke innenliegender Druckbehälter kann dünner bemessen sein als die von außen liegenden Druckbehältern. Dadurch kann das Gewicht eines einer Anordnung aus mehreren Druckbehältern, beispielsweise einem Löschblock, verringert werden.

Alternativ oder zusätzlich kann bei einer Ausführung einer Brandbekämpfungsvorrichtung ein mit dem Druckbehälter fluidisch kommunizierender Reservoirkörper mit einem Innenraum vorgesehen sein, der insbesondere mehrere Liter fasst. Vorzugsweise ist der Innenraum des Reservoirkörpers mit dem unter dem Vorratsdruck stehenden Löschgas befüllt oder befüllbar. Alternativ kann der Innenraum mit einer Gasmixtur gefüllt sein, die Löschgas und wenigstens 8 Vol.-%, insbesondere wenigstens 10 Vol.-% Sauerstoff umfasst. Es hat sich als zweckmäßig gezeigt, beispielsweise zur Verwendung in elektrischen Anlagen oder Kraftfahrzeugen, einen oder mehrere Reservoirkörper an einer jeweiligen geschützten Stelle zu platzieren und von dort aus dem wenigstens einen mit dem Reservoirkörper in fluidischer Verbindung stehenden Hohlkörper zu verlegen. Ein solcher Hohlkörper können eine Querschnittsbreite von vorzugsweise weniger als 3 mm, insbesondere weniger als 2 mm, besonders bevorzugt weniger als 1 mm, aufweisen. Dadurch kann eine besonders sichere Abdichtung durch das Schmelzmaterial gewährleistet sein. Durch Verwendung mehrerer verteilter Löschgasabgabeöffnungen kann ein großer Bereich geschützt werden. Vorzugsweise kann ein Reservoirkörper mit einer Vielzahl von Hohlkörpern fluidisch verbunden sein.

Bei einer Weiterbildung umfasst die Vorrichtung zur Brandbekämpfung wenigstens eine Sensoreinrichtung, die dazu ausgelegt und eingerichtet ist, die Anwesenheit oder Abwesenheit wenigstens einer Person, insbesondere im Wirkbereich der Vorrichtung, zu erkennen. Die Sensoreinrichtung kann ferner dazu ausgelegt und eingerichtet, bei Anwesenheit wenigstens einer Person einen nur mit dem Löschgas befüllten oder befüllbaren, insbesondere sauerstofffreien, Reservoirkörper zu Inaktivieren und/oder einen mit einer Gasmixtur gefüllten Reservoirkörper zu aktivieren. Zusätzlich oder alternativ kann die Sensoreinrichtung außerdem dazu ausgelegt und eingerichtet sein, bei Abwesenheit von Personen im Wirkbereich der Vorrichtung einen nur mit Löschgas befüllten oder befüllbaren, vorzugsweise sauerstofffreien, Reservoirkörper zu aktivieren und/oder einen mit einer Gasmixtur gefüllten Reservoirkörper zu Inaktivieren. Eine solche Vorrichtung eignet sich beispielsweise zur Verwendung in Kraftfahrzeugen oder anderen geschlossenen Räumen beispielsweise in Gebäuden. In Fahrzeugen kann die Sensoreinrichtung beispielsweise Druckschalter in den Sitzen umfassen. Alternativ oder zusätzlich kann eine Sensoreinrichtung einen oder mehrere Infrarotsensoren etwa zur Überwachung von Wohnräumen verwenden.

Die Erfindung betrifft auch eine bauliche Struktur oder ein Möbelstück, welches wenigstens eine Vorrichtung zur Brandbekämpfung umfasst. Das Möbelstück kann beispielsweise ein Sitzmöbel, wie ein Sofa, oder ein Einrichtungsgegenstand, wie ein Papierkorb, sein. Ferner betrifft die Erfindung ein Elektronikbauteil, das wenigstens eine Vorrichtung zur Brandbekämpfung umfasst.

Die Erfindung betrifft außerdem ein Kraftfahrzeug, dass wenigstens eine Brandbekämpfungsvorrichtung umfasst. Ferner betrifft die Erfindung Textilware, wie eine Gardine, die mit wenigstens einer Brandschutzvorrichtung ausgestattet ist, beispielsweise in ihrem Saum. Insbesondere betrifft die Erfindung Brandschutzkleidung, welche wenigstens eine Vorrichtung zur Brandbekämpfung umfasst. Vorzugsweise ist die wenigstens eine Vorrichtung zur Brandbekämpfung im Inneren des Möbelstücks, des Elektronikbauteils, des Kraftfahrzeugs, der Textilware oder der Brandschutzkleidung angeordnet.

Brandbekämpfungsvorrichtungen, insbesondere mit Kugelkörper oder Rohrkörper, können in Schutzkleidung eingearbeitet sein, um bei starker Erhitzung Löschgas frei zu geben. Infolge großer Hitzeentwicklung kann die Integrität und Schutzwirkung von Schutzkleidung beeinträchtigt werden. In diesem Fall kann eine Freigabe von Schutzgas und ein Ausblasen in Richtung der Hitzequelle hilfreich sein. Dann kann es vorteilhaft sein, CO₂ als Löschgas zu verwenden, welches sich bei der Freigabe sehr stark abkühlt.

Die Vorrichtung zur Brandbekämpfung kann auf einfache Weise an oder in dem Objekt, welches beispielsweise in einer brandgefährdeten Stelle zum Einsatz kommen oder selbst aus anderem Grunde Brand gefährdet sein kann, platziert sein. Durch die unmittelbare Nähe zu dem gefährdeten Objekt kann die Brandbekämpfungsvorrichtung im Falle eines Brandes diesen sofort durch Abgabe des Löschgases zum Erlöschen bringen. Die Vorrichtung zur Brandbekämpfung kann zumindest teilweise oder vollständig in einem Objekt, wie einer baulichen Struktur, einem Kraftfahrzeug oder ähnlichen eingearbeitet und/oder daran befestigt sein. So können beispielsweise bei Brandentstehung in einem Auto die Brandgase aus dem Auto hinaus gepresst werden. Es kann bevorzugt sein, dass die Vorrichtung, insbesondere der Hohlkörper, vorzugsweise der Rohrkörper, zumindest teilweise deformierbar ist, insbesondere um formangepasst an und/oder in dem Objekt montierbar zu sein. Hierbei eignet sich insbesondere die oben beschriebenen Ausführungsform mit mehreren Löschgasabgabeöffnungen, welche beispielsweise verteilt entlang der Zylinderlänge des Rohrkörpers angeordnet sein können.

Weitere Eigenschaften, Merkmale und Vorteile der Erfindung werden durch die folgende Beschreibung einer bevorzugten Ausführungsform der Erfindung anhand der beiliegenden Zeichnung deutlich, in denen zeigt:
- Figur 1a: eine schematische Darstellung einer ersten Ausführungsform einer Brandbekämpfungsvorrichtung exemplarisch für die Funktionsweise der Brandbekämpfung eines einzelnen Druckbehälters;
- Figur 1b: eine zweite schematische Darstellung der Brandbekämpfungsvorrichtung gemäß Figur 1a;
- Figur 2: eine schematische Darstellung einer zweiten Ausführungsform einer Brandbekämpfungsvorrichtung gemäß der Erfindung;
- Figur 3: eine schematische Darstellung einer dritten Ausführungsform einer Brandbekämpfungsvorrichtung gemäß der Erfindung;
- Figur 4a: eine schematische Darstellung einer vierten Ausführungsform einer Brandbekämpfungsvorrichtung gemäß der Erfindung;
- Figur 4b: eine zweite schematische Darstellung der Brandbekämpfungsvorrichtung gemäß Figur 4a
- Figur 5: eine schematische Darstellung einer fünften Ausführungsform einer Brandbekämpfungsvorrichtung gemäß der Erfindung;
- Figur 6: eine schematische Darstellung einer Variante der fünften Ausführungsform einer Brandbekämpfungsvorrichtung gemäß der Erfindung;
- Figur 7: eine schematische Darstellung einer Ausbringungsvorrichtung für erfindungsgemäße Vorrichtungen zur Brandbekämpfung;
- Figur 8: eine exemplarische Ausführung einer Vorrichtung zur Brandbekämpfung, die mehrere Hohlkörper umfasst;
- Figur 9: eine andere Ausführung einer Vorrichtung zur Brandbekämpfung, die mehrere Hohlkörper umfasst;
- Figur 10: ein exemplarisches Möbelstück mit integrierten Vorrichtungen zur Brandbekämpfung;
- Figur 11: ein anderes beispielhaftes Möbelstück;
- Figur 12: eine Vorrichtung zur Brandbekämpfung mit einem Reservoir für Löschgas;
- Figur 13: ein exemplarisches Kraftfahrzeug mit integrierten Vorrichtungen zur Brandbekämpfung;
- Figur 14: ein anderes beispielhaftes Kraftfahrzeug;
- Figur 15: eine exemplarische Darstellung eines Kraftfahrzeugs im Brandfall; und
- Figur 16: eine andere exemplarische Darstellung des Kraftfahrzeugs gemäß Figur 15.

Es sei klar, dass die im Folgenden anhand von in den Figuren exemplarische dargestellten findungsgemäße Vorrichtung, die insbesondere zur Durchführung eines erfindungsgemäßen Verfahrens ausgelegt und eingerichtet ist, in der vorliegenden Offenbarung nur schematisch dargestellt und exemplarisch beschrieben wird. Im Rahmen der Offenbarung sind zahlreiche Variationen gegenüber der exemplarisch in den Figuren dargestellten bevorzugten Ausführungsformen denkbar.

Die Figuren 1a und 1b zeigen eine erste Ausführung einer Vorrichtung zur Brandbekämpfung oder kurz: Brandbekämpfungsvorrichtung 1. Die Brandbekämpfungsvorrichtung 1 umfasst einen mit Löschgas 2 gefüllten Druckbehälter 3. Erfindungsgemäß wird eine Vielzahl von solchen Druckbehältern zusammen genutzt. Der Druckbehälter 3 ist durch einen Hohlkörper 5 gebildet, und umfasst eine Löschgasabgabeöffnung 31 zum Abblasen von Löschgas 2 aus dem Innenvolumen des Hohlkörpers 5. Der Hohlkörper 5 ist bei der in den Figuren 1a und 1b abgebildeten Ausführungsform als Kugelkörper 50 gebildet. Ein Kugelkörper 50 kann wie in den Figuren 1a und 1b abgebildet Kreis kugelförmig oder alternativ beispielsweise eiförmig oder linsenförmig sein.

Figur 1a zeigt die Brandbekämpfungsvorrichtung 1 in einem geschlossenen, passiven Zustand, in welchem die Löschgasabgabeöffnung 31 durch einen Verschlusskörper 7 belegt und somit abdichtend geschlossen ist.

Figur 1b zeigt die Brandbekämpfungsvorrichtung 1 in einem geöffneten Brandbekämpfungszustand. Der Druckbehälter 3 hat zwei Löschgasabgabeöffnungen 31, durch welche in dem Brandbekämpfungszustand Löschgas 2 austritt. Die vormals in den Löschgasabgabeöffnungen 31 platzierten Verschlusskörper 7 geben die Löschgasabgabeöffnungen 31 in dem Brandbekämpfungszustand frei. Die Brandbekämpfungsvorrichtung 1 gibt es Löschgas dann gezielt frei, wenn es in ihrer Umgebung heiß genug ist, um das Schmelzmaterial, welches den Verschlusskörper 7 bildet, zu schwächen, insbesondere aufzuweichen oder zu verflüssigen, sodass es die Löschgasabgabeöffnung 31 nicht länger verstopft.

Aus dem passiven Zustand kann die Brandbekämpfungsvorrichtung 1 in den Brandbekämpfungszustand verbracht werden, indem ein Schmelzmaterial, aus dem die Verschlusskörper 7 gebildet sein können, durch die Hitzeeinwirkung eines Brandes erweicht oder verflüssigt wurde. Die Löschgasabgabeöffnungen 31 sind schräg zu den Produktions-Axialrichtungen des hohlen Kugelkörpers 50 ausgerichtet, sodass das ausströmende Löschgas 2 den Hohlkörper 5 in eine Rotationsbewegung versetzt und so vermeidet, dass der Hohlkörper 5 eine raketenartige Linearbewegung vollführt. Wenn das Löschgas 2 schräg aus einer Löschkapsel 50 hinaus lässt, kann die Löschkapsel 50 zwar in Rotation versetzt werden, bleibt aber im Wesentlichen ortstreu. Durch die Druckentlastung des Löschgases 2 erfolgt ferner eine Abkühlung des Gases wie auch der Umgebung des Brandes, was ebenfalls im Sinne der Brandbekämpfung wirkt. Beispielweise wird dadurch die Vergasung von brennbaren Stoffen gehemmt. Zusätzlich verdrängt das austretende Löschgas 2 Sauerstoff vom Brandherd. Gerade innerhalb von Räumen kann durch diesen Verdrängungseffekt eine erhebliche Löschwirkung erreicht werden.

Es ist beispielsweise denkbar, ein etwa 1 m³ großes Gefäß (nicht näher dargestellt), wie ein Korb, welches mit Brandbekämpfungsvorrichtungen 1 in Form von Kugelkörpern 50 mit einem jeweiligen Innendurchmesser von etwa 5 mm gefüllt ist, bei einem Brandherd zu entleeren, um die zahlreichen Brandbekämpfungsvorrichtungen 1 auszubringen. In diesen Brandbekämpfungsvorrichtungen 1, die als Löschkapseln bezeichnet sein können, befindet sich ca. 0,66 m³ Löschgas unter einem Vorratsdruck von beispielsweise 30 MPa. Unter der Hitzeeinwirkung des Brandes wird der Verschlusskörper 7 von dem Druckbehälter 3 gelöst und gibt dessen Löschgasabgabeöffnung 31 und somit das Innenvolumen des Druckbehälters 3 frei. Wenn das Löschgas die Löschkapseln verlässt, breitet es sich in den Umgebungsraum des Brandherdes aus. Unter der Annahme, dass in dem Umgebungsraum Standardbedingungen vorherrschen, können so etwa 198 m³ Löschgas bereitgestellt werden.

Unter der Prämisse, dass es genügt, den Sauerstoffgehalt in dem Umgebungsraum auf unter 15 Vol.-% zu reduzieren, um den Brand wirksam zu bekämpfen, insbesondere zu löschen, kann mithilfe von 1 m³ Löschkapseln ein Brand in einem großen Raum von etwa 600 m³ angegriffen werden. Solche Löschkapseln können einfach an und in den Brandherd transportiert werden. Beispielweise können Sie zum Brandherd geblasen, geschleudert oder gepumpt werden (vgl. Fig. 7).

Bei den unterschiedlichen hier beschriebenen Brandbekämpfungsvorrichtungen 1 können die Löschgasabgabeöffnungen 31 oder aber andere (nicht im Detail dargestellte) Öffnungsstrukturen, wie Materialschwächungen in einem Hohlkörper 5, gestanzt, gelasert oder gebohrt sein.

Die Fertigung solcher Hohlkörper 5, insbesondere Kapseln bzw. Kugelkörper 50, kann durch unterschiedliche Herstellungsverfahren realisiert werden. Beispielsweise kann ein Hohlkörper 5 aus zwei Halbschalen gebildet sein. Die Halbschalen können aus einem Metallmaterial mit einer vorbestimmten Wandstärke gebildet sein. Die Halbschalen können innenseitig abschnittsweise oder vollständig mit dem Schmelzmaterial belegt werden. Das Schmelzmaterial kann in dem durch Halbschalen definierten Innenvolumen angeordnet sein.

Zur Herstellung der Brandbekämpfungsvorrichtung kann Wandmaterial in festem oder verflüssigtem Zustand in eine Halbschale eingebracht werden. Wenn das Wandmaterial flüssig in der Halbschale vorliegt, kann diese in Rotation versetzt werden, um das Wandmaterial dort zu positionieren. Beispielsweise kann die Rotation derart erfolgen, dass eine Halbkugel mit dem geschmolzenen Wandmaterial, vorzugsweise Metall, insbesondere Stahl oder Aluminium, bedeckt ist. Die Halbkugel kann dann abgekühlt werden. Eine weitere Halbschale kann gegossen werden, etwa indem die Form um 180 ° gedreht wird. Danach wird diese Halbschale erhitzt, um das Wandmaterial zu schmelzen oder zu erweichen. Durch Zentrifugation kann bewirkt werden, dass das Wandmaterial die zweite Halbkugel gleichmäßig von innen abdeckt. Dadurch, dass an der Berührungsfläche bzw. bildlich gesagt am Äquator die Temperatur so eingestellt wird, dass beide Wandmaterial-Halbkugeln etwas anschmelzen, kann ist eine stabile geschlossene Metallkugel als hohler Kugelkörper 50 mit einer als Materialschwächung realisierten Öffnungsstruktur erzeugt werden.

Bei einer anderen Methode der Herstellung eines Hohlkörpers 5, insbesondere einer Hohlkugel 50, ist vorgesehen, dass in zwei aufeinandergesetzten Halbkugeln zum Bilden des Hohlkörpers 5 das Wandmaterial oder Schmelzmaterial aufgeschmolzen wird. Danach werden die Halbkugeln in einem Kreis bewegt, bei dem der Mittelpunkt des Kreises außerhalb des Schwerpunktes der Kugel verläuft. Dadurch wird erreicht, dass das geschmolzene Schmelzmaterial oder Wandmaterial in einer schmalen, streifenartigen Schicht die beiden Halbkugeln gleichmäßig benetzt und durch kontinuierlich Rotation der beiden Halbkugeln nach und nach die gesamten Halbkugeln innenseitig überdeckt. Eine solche, vorzugsweise gleichmäßige, Benetzung kann auch durch ein kontinuierliches Schwenken erreicht werden. Durch Einstellung der die Temperatur der Halbschalen kann bestimmt werden, wie viel Wandmaterial oder Schmelzmaterial an der Innenfläche der Hohlkugeln erstarrt und dadurch den erwünschte Kugelkörper bildet. Bei dem Herstellungsprozess kann durch Einstellung der Schwenk- oder Rotationsgeschwindigkeit, der Bahnführung und des Temperaturverlaufs ein einheitlichen Produktergebnis zu erreichen.

Gemäß einer anderen Alternative kann die Brandbekämpfungsvorrichtung mit der Vielzahl an Druckbehältern, wobei das Innenvolumen des der Hohlkörpers 5, der vorzugsweise ein Rohrkörper 51 ist, zunächst der Verschlusskörper in ein offenes, insbesondere axiales, Ende des Hohlkörpers 5, insbesondere des Rohrkörpers 51, eingebracht werden. Der Verschlusskörper ist vorzugsweise auf die innere Querschnittsbreite des Hohlkörpers formabgestimmt. Dabei kann der Verschlusskörper in Relation zu der inneren Querschnittsbreite geringfügig kleiner sein. Beispielsweise kann der Verschlusskörper gemäß einer Gleit- oder Spielpassung auf die innere Querschnittsbreite abgestimmt sein. Anschließend wird der Hohlkörper 5, insbesondere der Rohrkörper 51, unter Bildung einer Hohlkörperdeformation deformiert, sodass der Verschlusskörper das Innenvolumen verschließt, wobei der Verschlusskörper durch die Hohlkörperdeformation, beispielsweise eine Einschnürung, gehalten wird. Das Innenvolumen kann vor dem Deformieren des Hohlkörpers mit dem Löschgas, Löschgasgemisch oder Gasmix befüllt werden, um im Innenvolumen der Vorratsdruck eingestellt werden. Bei einer anderen Variante, in dem die Hohlkörperdeformation im Sinne einer Verliersicherung den Verschlusskörper nur einseitig bezüglich des Hohlkörpers festlegt, ist es denkbar, das Innenvolumen durch die Hohlkörperdeformation hindurch und an dem Verschlusskörper vorbei mit dem Löschgas, Löschgasgemisch oder Gasmix zu befüllen, um in dem Innenvolumen den Vorratsdruck einzustellen. Wird bei dieser Variante am Ende des Befüllvorgangs außenseitig der Hohlkörperdeformation der Druck reduziert, drängt der Vorratsdruck im Innenvolumen den Verschlusskörper dicht schließend gegen die Hohlkörperdeformation. Das Löschgas kann, insbesondere während der Druckbehälterherstellung und/oder vor dem Einbringen eines Verschlusskörpers, in den Innenraum eingebracht werden, indem die Herstellungsschritte in einer Löschgas-Atmosphäre mit entsprechendem Druck erfolgen.

Alternativ ist es denkbar, eine Vorrichtung 1 mit einem Hohlkörper 5 zu bilden, der mit wenigstens einer oder mehreren materialeinheitlich mit dem Bandmaterial des Hohlkörpers 5 gebildeten Öffnungsstrukturen, wie einer Materialschwächung, zu bilden. Die Öffnungsstruktur ist dazu ausgelegt und eingerichtet, beim Erreichen oder Überschreiten eines Schwelldruckes oder einer Schmelztemperatur nachzugeben, beispielsweise aufzureißen, und so eine Löschgasabgabeöffnung zu bilden, um Löschgas 2 aus dem Innenvolumen des Druckbehälters 3 abzugeben (nicht im Detail dargestellt). Der Moment des Aufreißens kann durch die Gestaltung der Öffnungsstruktur, beispielsweise das Ausmaß der Materialverdünnungen, etwa einer Gravur, bestimmt sein. Brandbekämpfungsvorrichtungen, etwa umfassend ein Hohlkörper, der als Kugelkörper 50 oder als Rohrkörper 51 gestaltet ist, kann auf diese Weise besonders einfach einheitlich gefertigt werden, wobei durch einen Bearbeitungsschritte mittels eines Lesers oder einem anderen Gravursystemen die Öffnungsstruktur gestaltet wird. Dadurch kann die Größe oder Form der zu bildenden Löschgasabgabeöffnung festgelegt werden.

Alternativ können Halbschalen zum Bilden eines Hohlkörpers 5, etwa eines Kugelkörpers 50, aus Blechen geformt werden, beispielsweise durch Drücken und/oder Stanzen. Die Halbschallen können sodann miteinander gefügt werden, etwa durch Schweißen, Löten, Schmelzen oder dergleichen. Es sind auch andere Herstellungsverfahren denkbar.

Hohlkugeln 50 können nach ihrer Herstellung mit Löschgasabgabeöffnungen 31 ausgestattet werden.

Grundsätzlich ist es denkbar, dass Brandbekämpfungsvorrichtungen 1 nach ihrer Verwendung wiederverwendet werden. Nach einmaliger Nutzung können die Druckbehälter 3 wieder aufgefüllt und die Löschgasabgabeöffnungen 31 erneut mit Schmelzmaterial zum Ausbilden eines Verschlusskörpers 7 abgedichtet werden. Dies ist sowohl ökologisch als auch ökonomisch vorteilhaft, etwa wenn die Fertigung der Druckbehälter 3 aufwendiger und damit kostenintensiver ist als die Bereitstellung des Löschgases 2 an sich.

Figur 2 zeigt eine schematische Darstellung einer anderen Ausführungsform einer Brandbekämpfungsvorrichtung 1 bei der Druckbehälter 3 einen Hohlkörper 5 in Form eines Rohrkörpers 51 aufweisen. Der Rohrkörper 51 hat einen im Wesentlichen kreisförmigen Querschnitt (Zylinderquerschnitt), die wesentlich geringer ist als die Rohrlänge (Zylinderlänge). Beispielsweise kann der Zylinderquerschnitt etwa 3 mm und die Zylinderlänge etwa 30 mm betragen. Der Rohrkörper 51 ist einem ersten Ende abdichtend verschlossen, wobei das erste Ende integral mit dem hohlzylindrischen Teil des Rohrkörpers 51 gebildet sein kann. Am gegenüberliegenden zweiten Ende des Rohrkörpers 51 ist eine Löschgasabgabeöffnung 31 vorgesehen, die durch einen Verschlusskörper 7 verschlossen ist.

Figur 3 zeigt eine schematische Darstellung einer weiteren Ausführungsform einer Brandbekämpfungsvorrichtung 1 mit einem Druckbehälter 3, welche einen Hohlkörper 5 in Form eines Rohrkörpers 51 aufweist, welche an beiden in Axialrichtung gegenüberliegenden Enden je eine Löschgasabgabeöffnung 31 aufweist, die durch einen Verschlusskörper 7 belegt ist.

Eine weitere Ausführungsform eine Brandbekämpfungsvorrichtung 1 mit einem Druckbehälter 3, welche einen Hohlkörper 5 in Form eines Rohrkörpers 51 aufweist, ist in den Figuren 4a und 4b gezeigt. Figur 4a zeigt den Rohrkörper 51a in einem passiven Zustand, in dem das Innenvolumen durch einen Verschlusskörper 7 verschlossen ist. Figur 4b zeigt eine Vorrichtung zur Brandbekämpfung 1, dessen Löschgasabgabeöffnung 31 geöffnet ist, sodass Löschgas aus dem Innenvolumen des Rohrkörpers 51) Brandbekämpfung austreten kann. Zur Vermeidung von Wiederholungen wird auf die obigen Ausführungen bezüglich der Figuren 1a und 1b verwiesen.

Figur 5 zeigt eine alternative Ausgestaltung eine Vorrichtung zur Brandbekämpfung 1 mit eines spiralzylinderförmigem Hohlkörper 5. Der Rohrkörper 51 ist um eine mittige Spiralachse gewunden. Die Löschgasabgabeöffnungen 31 an den gegenüberliegenden Enden des spiralförmigen Rohrkörpers 51 sind quer zur Spiralachse orientiert, sodass sie beim Abgeben von Löschgas eine Rotationsbewegung des Hohlkörpers 5 bewirken.

Figur 6 zeigt eine Ausführung einer Vorrichtung zur Brandbekämpfung 1 mit mehreren spiralzylinderförmigen Hohlkörpern 5 gemäß Figur 5, die durch einen Draht 6 oder dergleichen miteinander verbunden sind. Der Draht 6 kann entlang der Spiralachse orientiert sein. Der Draht 6 kann dazu dienen, Hitze an die Löschgasabgabeöffnungen 31 zu führen, um im Falle einer brandbedingten Hitzeentwicklung dort angeordnete Verschlusskörper 7 auf zu schmelzen.

Die Brandbekämpfungsvorrichtung 1 gemäß der Figuren 2 bis 6 mit einem Druckbehälter 3 in Gestalt eines Rohrkörpers 51 können als Löschröhrchen bezeichnet werden.

Die Vorrichtungen 1 zur Brandbekämpfung können wie ein Handfeuerlöscher nahe brandgefährdeten Bereichen, etwa in Körben, gelagert werden. Es ist auch denkbar, Brandbekämpfungsvorrichtungen 1 mithilfe eines Transportfahrzeugs zu einem Brand zu transportieren. Beispielsweise kann bei einem Ladevolumen 200 m³ (2 m Breite, 2 m Höhe und 6 m Länge) mit Brandbekämpfungsvorrichtungen 1 belegt sein, um Löschgas bei 300 bar Vorratsdruck zu transportieren. Unter Standardbedingungen kann mithilfe der so transportierten Brandbekämpfungsvorrichtungen ein Raumvolumen von etwa 60.000 m³ Löschgas geflutet werden.

Figur 7 zeigt eine Ausbringungsvorrichtung 20 für Vorrichtung zur Brandbekämpfung 1. Die Ausbringungsvorrichtung 20 kann als ein Werfer realisiert sein, mit dessen Hilfe Brandbekämpfungsvorrichtung 1 aus sicherer Entfernung zu einem Brandherd geworfen werden können. Am Einsatzort kann ein Werfer oder eine andere Ausbringungsvorrichtung 20 Brandbekämpfungsvorrichtung 1, beispielsweise durch ein Rohr oder einen Schlauch, zum Brandherd fördern z.B. zu blasen, schleudern oder pumpen. Ein Rohr oder Schlauch kann lang sein und flexibel in die Nähe des Brandortes getragen zu werden, etwa mithilfe von Greifarmen.

Zum Antreiben der Brandbekämpfungsvorrichtungen 1 kann eine Pneumatik 22 verwendet werden, die eine Antriebsströmung bereitstellt. Beispielsweise kann ein Werfer 20 Brandbekämpfungsvorrichtungen 1 nach dem Prinzip einer Wasserstrahlpumpe aus einem Magazin 21 ziehen und diese mit einer Antriebsströmung bewegen. Die pneumatische Antriebsströmung kann die Brandbekämpfungsvorrichtungen 1 zu einem Brandherd fördern. Beispielsweise kann zum Herausblasen der Brandbekämpfungsvorrichtungen 1 vorzugsweise reiner Stickstoff verwendet werden. Stickstoff kann beispielsweise durch Sauerstoffreduktionsanlagen aus der Luft am Einsatzort bereitgestellt werden. Alternativ kann eine Ausbringungsvorrichtung 20 einen Linearmotor oder dergleichen zum Antreiben der Brandbekämpfungsvorrichtungen 1 umfassen. Eine Auswurfanlage 20 mit einem Antriebssystem, dass die Brandbekämpfungsvorrichtungen 1 über ihre magnetischen Eigenschaften beschleunigt, ist ebenfalls denkbar.

Auch das Einwerfen von Löschkapseln oder anderer Brandbekämpfungsvorrichtungen 1 in brennende Gebäude oder Autos kann zweckmäßig sein. Indem Brandbekämpfungsvorrichtungen 1 in Gebäude, Autos oder andere Räume eingebracht werden, können sie von dort Brandgase hinaus drücken. Auch kann eine Ausweitung des Brandes dadurch verhindert werden.

Dabei ist es sehr vorteilhaft, dass die kleinen Druckbehälter das Löschgas nur frei geben, wenn es in der Umgebung heiß genug ist und dann das schmelzbare Material nicht mehr die Öffnung 31 verstopft. Wenn Brandbekämpfungsvorrichtungen 1, insbesondere in Form von Kapseln bzw. Kugelköpern 50 oder Löschröhrchen 51, zu einem Brandherd gefördert werden sollen, können tausende gleichartiger Druckbehälter 3 bereitgestellt werden. Die einzelnen Druckbehälter 3 mit beispielsweise rohrförmigem Hohlkörper 5 können dabei gerade einmal einen Innendurchmesser von wenigen Millimetern, beispielsweise 4 mm, und eine Länge von wenigen Zentimetern, beispielsweise 8 cm, haben. Das Innenvolumen kann zum Beispiel 1 ml Löschgas bei 300 bar enthalten, also bei Standardbedingungen 300 ml bereitstellen. Da nur eine Verminderung des Sauerstoffgehaltes in der Luft um 5 % erreicht werden muss, können damit pro Löschröhrchen 51 etwa 1000 ml effektives Löschgas transportiert werden. Die sehr dünnen Löschröhrchen 51 sind leicht. Sie können beispielsweise nicht mehr als 5 g wiegen.

Die in Figur 8 abgebildete Brandbekämpfungsvorrichtung 1 ist realisiert als Löschblock 401 mit 50 cm Kantenlänge. Es ist denkbar, dass der Löschblock 401 eine andere Kantenlänge aufweisen kann, beispielsweise eine Kantenlänge von mehr als 50 cm, insbesondere mehr als 100 cm, vorzugsweise eine Kantenlänge von 200 cm oder mehr. Der Löschblock 401 hat einen Vorratsdruck von 30 MPa und kann etwa 30 m³ Löschgas freisetzen. Legt man zur Brandbekämpfung zugrunde, dass zum Löschen eine hinreichende Verdünnung der Sauerstoffkonzentration in der Luft von initial ca. 20 Vol.-% auf etwa 15 Vol.-% zu erfolgen hat, kann mit einem solchen Löschblock 401 eine verlässliche Brandbekämpfung in bis zu 30 m³ großen Räumen realisiert werden (beispielsweise einem Raum mit 2 m Deckenhöhe und einer Breite und Länge von je 7 m).

Figur 9 zeigt eine Brandbekämpfungsvorrichtung 1 aus mehreren fest miteinander verbundenen, spiralzylinderförmigen Hohlkörpern 5, die als Löschspirale 501bezeichnet sein kann. Die einzelnen Hohlkörper 5 haben einen Durchmesser von je etwa 4 mm. Die Löschspirale 501 hat eine Höhe von etwa 5 cm und einem Durchmesser von insgesamt ca. 1 cm. Die einzelnen Hohlkörper 5 beherbergen je ein Volumen von etwa 2 ml Löschgas bei 300 bar, was nach Freisetzung unter Standardbedingungen etwa 600 ml Löschgas bereitstellt. Wenn die Löschspirale 501 sauerstofffreies Löschgas beinhaltet und zur Brandbekämpfung eine Verringerung der Sauerstoffkonzentration um etwa 25 % erforderlich ist, liegt das effektive Löschvolumen der Löschspirale bei knapp 21 und ist somit noch deutlich größer als das freigesetzte Löschgas-Volumen.

Mit einem solchen Löschblock 401 oder einer solchen Löschspirale 501 können auch beginnende Brände in geschlossenen Räumen mittels insbesondere inerter Löschgase von einer Entfaltung und/oder Ausbreitung aufgehalten werden. Speziell bei größeren Bränden mit zentralem Brandherd in Bodennähe, etwa ein brennendes Ölfass oder ein brennender Ölteppich, ist ein Ausbringen erfindungsgemäßer Brandbekämpfungsvorrichtungen besonders wirksam.

Bei der Löschspirale 501 wie auch bei dem Löschblock 401 umringen zahlreiche Hohlkörper 5 voneinander getrennte Druckbehälter 3 einander gegenseitig. Die Druckbehälter 3 Schirmen sich dadurch gegenseitig ab.

Dabei ist die Platzierung dort besonders zweckmäßig, wo die Luft von dem Brandherd angesaugt wird. Eine Einfärbung des Löschgases, kann dabei helfen, den besten Ort zu finden, um ein Brand mit vorzugsweise sauerstofffreiem Löschgas zu ersticken.

Die Verwendung mehrerer miteinander verbundener Druckbehälter 3 welche gemeinsam eine Vorrichtung 1 zur Brandbekämpfung bilden, wie ein Löschblock 401 oder eine Löschspirale 501, kann beispielsweise in einer Garage platziert werden. In solchen Garagen können Kraftfahrzeug mit Verbrennungsmotor, oder Kraftfahrzeuge mit einer anderen Antriebstechnik, beispielsweise ein Elektrofahrzeug mit Hybridmotor, Brennstoffzelle oder Traktionsbatterie angeordnet sein. Alternativ können einer solchen Garage ein E-Bike oder ähnliches Fahrzeug stehen. Falls es durch einen technischen Defekt zu einem Brand mit Hitzeentwicklung kommt, schmelzen die Verschlusskörper 7 der Brandbekämpfungsvorrichtung 1 des Löschblocks 401 oder der Löschspirale 501. Das Löschgas kann dann aus den zahlreichen Hohlkörpern 5 austreten. Löschgasabgabeöffnungen 31 einzelner oder aller Druckbehälter 3 einer solchen Vorrichtung 1 können dazu ausgelegt und eingerichtet sein, bei austretende Löschgas Geräusche abzugeben. Diese können als akustischer Feueralarm wirken. Geräusche oder Farbstoffe können dabei helfen, die Brandentwicklung zu beobachten und zu erkennen, ob weitere Löschmittel, insbesondere mithilfe weiterer Brandbekämpfungsvorrichtungen 1 bereitzustellende Löschgase 2, erforderlich sind. Sofern ein Brand auf einen geschlossenen oder verschließbaren Raum, wie eine Garage, beschränkt ist, kann ein Löscheinsatz durch einbringen zusätzlicher Brandbekämpfungsvorrichtungen 1 erfolgen und der Raum im Übrigen möglichst dicht verschlossen werden. Es ist zusätzlich oder alternativ denkbar, im Umfeld eines Brandes Brandbekämpfungsvorrichtungen 1 zu platzieren, die im Falle einer Brandausbreitung sogleich aktiviert würden.

Figur 10 zeigt ein exemplarisches Möbelstück 101 in Form eines Sofas mit einer Vielzahl integrierter Vorrichtungen 1 zur Brandbekämpfung. Figur 11 zeigt ein anderes beispielhaftes Möbelstück in Form eines Papiereimers 103, der mit oder durch eine oder mehrere Brandschutzvorrichtungen 1 gebildet ist.

Figur 12 zeigt eine Vorrichtung 1 zur Brandbekämpfung mit einem Reservoir 9 für Löschgas 2. Das Reservoir 9 kann, wie abgebildet, fluidisch mit einem Hohlkörper 5 verbunden sein, der hier als Rohrkörper 51 realisiert ist. Der Rohrkörper 51 hat eine Vielzahl von Löschgasabgabeöffnungen 31, die mit einem jeweiligen Verschlusskörper 7 belegt sind.

Alternativ kann ein (nicht im Detail dargestellt) Reservoir 9 mit einer Vielzahl von Hohlkörpern 5 verbunden sein, die jeweils eine oder mehrere Löschgasabgabeöffnungen 31 aufweisen. Ein solches Reservoir 9 kann als Kartusche bezeichnet sein und beispielsweise durch einen konventionellen Druckgasbehälter realisiert sein. So können beispielsweise in unterschiedliche Richtungen ausgerichtete Hohlkörper 5 mit jeweiligen Löschgasabgabeöffnungen 31 vorgesehen sein, welche das Reservoir (die Kartusche) wie einen Deckel verschließen. Wenn die Verschlusskörper 7 die in unterschiedliche Richtungen orientierten Löschgasabgabeöffnungen 31 nicht länger verschließen, kann das Löschgas gleichmäßig in verschiedenen Richtungen austreten.

Das Reservoir 9 kann mit einem Löschgas 2 oder einem Löschgas enthaltenden Gasmix befüllt oder befüllbar sein.

Figur 13 zeigt ein exemplarisches Kraftfahrzeug 301 mit zahlreichen integrierten Vorrichtungen 1 zur Brandbekämpfung. Figur 14 zeigt ein anderes beispielhaftes Kraftfahrzeug 301 mit einer integrierten Vorrichtung 1 zur Brandbekämpfung, die eine Kartusche 9 umfasst, die mit Löschgas 2 oder einem Gasmix, da Löschgas 2 enthält, gefüllt sein kann.

Zur Brandbekämpfung in Fahrzeugen 301, 303 können Brandbekämpfungsvorrichtungen 1 präventiv bereits beim Bau des Fahrzeugs 301 integriert werden, beispielsweise in Wandstrukturen der Türen, Sitze, im Motorraum, um den Treibstofftank, im Bereich einer Brennstoffzelle, eines Wasserstofftanks, und/oder einer Traktionsbatterie.

Die Figuren 15 und 16 zeigen exemplarische Darstellungen eines Kraftfahrzeugs 301 oder 303 im Brandfall. Im Falle eines Brandes schmelzen die Verschlusskörper 7 und geben so die Löschgasabgabeöffnungen 31 frei, sodass Löschgas 2 freigesetzt wird. So kann vermieden werden, dass ein Fahrzeugbrand ein gesamtes Fahrzeug erfasst. Durch das freiwerdende Löschgases 2 werden gefährliche Brandgase 4 aus dem Fahrzeug 301, 303 gedrückt. Beim Einsatz von Löschgas in einem Fahrzeug 301, 303 ist es zweckmäßig, einen Gasmix zu verwenden, der neben Löschgas 2 Spuren von Sauerstoff enthält, etwa 10 % Sauerstoff, um Personen in einer Kraftfahrzeugkabine oder anderem im Wesentlichen geschlossenen Raum nicht zu gefährden.

Sollte es durch einen Unfall zu einem unbeabsichtigten Öffnen von Brandbekämpfungsvorrichtungen 1 kommen, ist dies kein Problem, sondern wünschenswert. Insbesondere können dadurch mögliche Brände verhindert werden. Aus einzelnen Brandbekämpfungsvorrichtungen 1, beispielsweise mit einzelnen Druckbehältern 3 deren jeweilige Hohlkörper 5 durch Rohrkörper 51 und/oder Kugelkörper 50 realisiert sind, tritt das Löschgas 2 nicht explosionsartig, sondern gebremst aus.

Es kann besonders zweckmäßig sein, Brandbekämpfungsvorrichtungen 1 zum vorbeugenden Brandschutz präventiv bereitzustellen, beispielsweise in Räumen, welche geschützt werden sollen. Die Brandbekämpfungsvorrichtungen 1 können beispielsweise in baulichen Strukturen oder in einem Kraftfahrzeug 301, 303 befestigt oder hinterlegt werden. So können Sie im Brandfall durch ausströmendes Löschgas ein Brand sofort zum Erlöschen bringen.

### Bezugszeichenliste

- 1: Brandbekämpfungsvorrichtung
- 2: Löschgas
- 3: Druckbehälter
- 4: Brandgas
- 5: Hohlkörper
- 6: Draht
- 7: Verschlusskörper
- 9: Reservoir
- 20: Ausbringungsvorrichtung
- 21: Magazin
- 22: Pneumatik
- 31: Löschgasabgabeöffnung
- 50: Kugelkörper
- 51: Rohrkörper
- 101, 103: Möbelstück
- 201: Elektronikbauteil
- 301, 303: Kraftfahrzeug
- 401: Löschblock
- 501: Löschspirale

## Patentansprüche

1. Vorrichtung (1) zur Brandbekämpfung, umfassend
eine Vielzahl, bevorzugt mindestens 10, besonders bevorzugt mindestens 100, an mit einem Löschgas (2) befüllten oder befüllbaren, form-, kraft- oder materialschlüssig miteinander verbundenen Druckbehältern (3), die zueinander benachbart, insbesondere rings umeinander verteilt, angeordnet sind,
wobei die Innenvolumina der miteinander verbundenen Druckbehälter (3) voneinander fluidisch separiert sind,
wobei die Druckbehälter (3) umfassen:
ein Innenvolumen, das mit einem Löschgas (2) mit einem Vorratsdruck von wenigstens 1 MPa und nicht mehr als 70 MPa befüllt oder befüllbar ist,
einen das Innenvolumen begrenzenden Hohlkörper (5) mit einer inneren Querschnittsbreite von nicht mehr als 8 mm, insbesondere nicht mehr als 6,5 mm,
vorzugsweise nicht mehr als 5 mm, insbesondere nicht mehr als 3 mm,
wenigstens eine Löschgasabgabeöffnung (31) zum Abgeben des Löschgases aus dem Innenvolumen mit einer Öffnungsfläche von nicht mehr als 5 mm², insbesondere nicht mehr als 2,5 mm², vorzugsweise nicht mehr als 1 mm², und
einen Verschlusskörper (7), der die Löschgasabgabeöffnung (31) belegt, wobei der Verschlusskörper (7) ein Material mit einer Schmelztemperatur nicht weniger als 50 °C und nicht mehr als 300 °C umfasst oder daraus besteht.

2. Vorrichtung (1) nach Anspruch 1, umfassend
mehrere Löschgasabgabeöffnungen (31), die jeweils mit einem Verschlusskörper (7) belegt sind.

3. Vorrichtung (1) zur Brandbekämpfung, umfassend
eine Vielzahl, bevorzugt mindestens 10, besonders bevorzugt mindestens 100, an mit einem Löschgas (2) befüllten, form-, kraft- oder materialschlüssig miteinander verbundenen Druckbehältern (3), die zueinander benachbart, insbesondere rings umeinander verteilt, angeordnet sind,
wobei die Innenvolumina der miteinander verbundenen Druckbehälter (3) voneinander fluidisch separiert sind,
wobei die Druckbehälter (3) umfassen:
ein Innenvolumen, das mit einem Löschgas (2) mit einem Vorratsdruck von wenigstens 1 MPa und nicht mehr als 70 MPa befüllt ist,
einen das Innenvolumen begrenzenden Hohlkörper (5) mit einer inneren Querschnittsbreite von nicht mehr als 5 mm, insbesondere nicht mehr als 3 mm, und
einer materialeinheitlich mit dem Hohlkörper (5) gebildeten Öffnungsstruktur in Form einer gestanzten, gelaserten oder gebohrten Materialschwächung des Hohlkörpers (5).

4. Vorrichtung (1) nach einem der vorstehenden Ansprüche, wobei der Hohlkörper (5) als ein Rohrkörper (51) realisiert ist und eine Zylinderlänge von nicht weniger als 10 mm aufweist.

5. Vorrichtung (1) nach einem der vorstehenden Ansprüche, wobei die wenigstens eine Löschgasabgabeöffnung (31) quer, vorzugsweise tangential, zu einer Radial- und/oder Axialrichtung des Hohlkörpers (5), insbesondere des Rohrkörpers (51), ausgerichtet ist.

6. Vorrichtung (1) nach einem der vorstehenden Ansprüche, umfassend wenigstens eine magnetisierbare, vorzugsweise magnetische oder paramagnetische, Metallkomponente.

7. Vorrichtung (1) nach einem der vorstehenden Ansprüche, wobei das Löschgas (2) aus wenigstens einem unter Standardbedingungen gasförmigen und feuer-inerten Gas oder Gasgemisch besteht, vorzugsweise Argon, Kohlenstoffdioxid oder Stickstoff umfassend oder daraus bestehend.

8. Vorrichtung (1) zur Brandbekämpfung nach einem der vorstehenden Ansprüche, ferner umfassend
wenigstens einen mit dem Druckbehälter (3) fluidisch kommunizierenden Reservoirkörper (9), insbesondere mit einem mehrere Liter fassenden Innenraum.

9. Vorrichtung (1) nach Anspruch 8, wobei
der Innenraum mit dem unter dem Vorratsdruck stehenden Löschgas (2) befüllt oder befüllbar ist.

10. Elektronikbauteil (201), umfassend
wenigstens eine Vorrichtung (1) nach einem der Ansprüche 1 bis 9.

11. Kraftfahrzeug (301), umfassend
wenigstens eine Vorrichtung (1) nach einem der Ansprüche 1 bis 9.

12. Brandschutzkleidung, umfassend
wenigstens eine Vorrichtung (1) nach einem der Ansprüche 1 bis 9.

13. Bauliche Struktur, umfassend
wenigstens eine Vorrichtung (1) nach einem der Ansprüche 1 bis 9.

## Claims

1. Firefighting device (1) comprising
a plurality, preferably at least 10, more preferably at least 100, of pressure vessels (3) which are filled or can be filled with an extinguishing gas (2) and are connected to each other in a form-fitting, force-fitting, or materially bonded manner, and which are arranged adjacent to one another, in particular distributed around one another,
wherein the internal volumes of the interconnected pressure vessels (3) are fluidically separated from one another,
wherein the pressure vessels (3) comprise:
an internal volume that is filled or can be filled with an extinguishing gas (2) at a supply pressure of at least 1 MPa and not more than 70 MPa, a hollow body (5) delimiting the internal volume with an internal cross-sectional width of not more than 8 mm, in particular not more than 6.5 mm, preferably not more than 5 mm, in particular not more than 3 mm,
at least one extinguishing gas discharge opening (31) for discharging the extinguishing gas from the internal volume with an opening area of not more than 5 mm², in particular not more than 2.5 mm², preferably not more than 1 mm², and
a closure body (7) covering the extinguishing gas discharge opening (31), wherein the closure body (7) comprises or consists of a material with a melting temperature of not less than 50°C and not more than 300°C.

2. Device (1) according to claim 1, comprising a plurality of extinguishing gas discharge openings (31), each of which is covered by a closure body (7).

3. Firefighting device (1) comprising
a plurality, preferably at least 10, more preferably at least 100, of pressure vessels (3) which are filled or can be filled with an extinguishing gas (2) and are connected to each other in a form-fitting, force-fitting, or materially bonded manner, and which are arranged adjacent to one another, in particular distributed around one another,
wherein the internal volumes of the interconnected pressure vessels (3) are fluidically separated from one another,
wherein the pressure vessels (3) comprise:
an internal volume filled with an extinguishing gas (2) with a storage pressure of at least 1 MPa and not more than 70 MPa,
a hollow body (5) delimiting the internal volume with an internal cross-sectional width of not more than 5 mm, in particular not more than 3 mm, and
an opening structure formed integrally with the hollow body (5) in the form of a punched, lasered, or drilled material weakening of the hollow body (5).

4. Device (1) according to one of the preceding claims, wherein the hollow body (5) is realized as a tubular body (51) and has a cylinder length of not less than 10 mm.

5. Device (1) according to one of the preceding claims, wherein the at least one extinguishing gas discharge opening (31) is aligned transversely, preferably tangentially, to a radial and/or axial direction of the hollow body (5), in particular of the tubular body (51).

6. Device (1) according to one of the preceding claims, comprising at least one magnetizable, preferably magnetic or paramagnetic, metal component.

7. Device (1) according to one of the preceding claims, wherein the extinguishing gas (2) consists of at least one gas or gas mixture that is gaseous and fire-inert under standard conditions, preferably comprising or consisting of argon, carbon dioxide, or nitrogen.

8. Firefighting device (1) according to one of the preceding claims, further comprising at least one reservoir body (9) communicating fluidically with the pressure vessel (3), in particular with an interior space holding several liters.

9. Device (1) according to claim 8, wherein the interior space is filled or can be filled with the extinguishing gas (2) under storage pressure.

10. Electronic component (201) comprising at least one device (1) according to one of claims 1 to 9.

11. Motor vehicle (301) comprising at least one device (1) according to one of claims 1 to 9.

12. Fire protection clothing comprising at least one device (1) according to one of claims 1 to 9.

13. Building structure comprising at least one device (1) according to one of claims 1 to 9.

## Revendications

1. Dispositif (1) de lutte contre l'incendie, comprenant
une pluralité de, de préférence au moins 10, de façon plus préférentielle au moins 100, réservoirs sous pression (3) reliés entre eux par complémentarité de forme, par adhérence ou par liaison de matériau et remplis ou pouvant être remplis d'un gaz d'extinction (2), et qui sont disposés de manière adjacente les uns par rapport aux autres, en particulier répartis en anneaux les uns par rapport aux autres,
les volumes intérieurs des réservoirs sous pression (3) reliés entre eux étant séparés les uns des autres sur le plan fluidique,
les réservoirs sous pression (3) comprenant :
un volume intérieur qui est ou peut être rempli d'un gaz d'extinction (2) associé à une pression de stockage d'au moins 1 MPa et ne dépassant pas 70 MPa, un corps creux (5) délimitant le volume intérieur et présentant une largeur de section transversale intérieure ne dépassant pas 8 mm, en particulier ne dépassant pas 6,5 mm, de préférence ne dépassant pas 5 mm, en particulier ne dépassant pas 3 mm, au moins une ouverture de sortie du gaz d'extinction (31) permettant de décharger le gaz d'extinction du volume intérieur, présentant une surface d'ouverture ne dépassant pas 5 mm², en particulier ne dépassant pas 2,5 mm², de préférence ne dépassant pas 1 mm², et
un élément de fermeture (7) qui recouvre l'ouverture de sortie du gaz d'extinction (31), l'élément de fermeture (7) comprenant ou se composant d'un matériau dont la température de fusion est comprise entre 50 °C et 300 °C.

2. Dispositif (1) selon la revendication 1, comprenant
plusieurs ouvertures de sortie du gaz d'extinction (31), chacune étant recouverte d'un élément de fermeture (7).

3. Dispositif (1) de lutte contre l'incendie, comprenant
une pluralité de, de préférence au moins 10, de façon particulièrement préférée au moins 100, réservoirs sous pression (3) reliés entre eux par complémentarité de forme, par adhérence ou par liaison de matériau et remplis d'un gaz d'extinction (2), et qui sont disposés de manière adjacente les uns par rapport aux autres, en particulier répartis en anneaux les uns par rapport aux autres,
les volumes intérieurs des réservoirs sous pression (3) reliés entre eux étant séparés les uns des autres sur le plan fluidique,
les réservoirs sous pression (3) comprenant :
un volume intérieur rempli d'un gaz d'extinction (2) et présentant une pression de stockage d'au moins 1 MPa et ne dépassant pas 70 MPa,
un corps creux (5) limitant le volume intérieur, et présentant une largeur de section transversale intérieure ne dépassant pas 5 mm, en particulier ne dépassant pas 3 mm, et une structure d'ouverture formée avec le corps creux (5) d'un seul tenant sur le plan du matériau, sous la forme d'un affaissement de matériau du corps creux (5) estampé, découpé au laser ou percé.

4. Dispositif (1) selon l'une des revendications précédentes, dans lequel le corps creux (5) est réalisé comme un corps tubulaire (51) et présente une longueur cylindrique d'au moins 10 mm.

5. Dispositif (1) selon l'une des revendications précédentes, dans lequel l'ouverture de sortie du gaz d'extinction (31), au moins au nombre de une, est orientée transversalement, de préférence tangentiellement, à une direction radiale et/ou axiale du corps creux (5), en particulier du corps tubulaire (51).

6. Dispositif (1) selon l'une des revendications précédentes, comprenant au moins un composant métallique magnétisable, de préférence magnétique ou paramagnétique.

7. Dispositif (1) selon l'une des revendications précédentes, dans lequel le gaz d'extinction (2) se compose d'au moins un gaz ou mélange de gaz inerte au feu et formant un gaz dans des conditions standard, de préférence comprenant ou se composant d'argon, de dioxyde de carbone ou d'azote.

8. Dispositif (1) de lutte contre l'incendie selon l'une des revendications précédentes, comprenant en outre
au moins un corps de réservoir (9) communiquant de façon fluidique avec le récipient sous pression (3), en particulier avec un espace intérieur d'une capacité de plusieurs litres.

9. Dispositif (1) selon la revendication 8, dans lequel
l'espace intérieur est rempli ou peut être rempli par le gaz d'extinction (2) sous pression de stockage.

10. Composant électronique (201) comprenant
au moins un dispositif (1) selon l'une des revendications 1 à 9.

11. Véhicule automobile (301) comprenant
au moins un dispositif (1) selon l'une des revendications 1 à 9.

12. Vêtement de protection contre les incendies, comprenant
au moins un dispositif (1) selon l'une des revendications 1 à 9.

13. Structure de construction, comprenant
au moins un dispositif (1) selon l'une des revendications 1 à 9.
